# DEMANDE DE BREVET EUROPEEN

(11) **EP 0 094 297 A1**
(43) Date de publication de la demande: **16.11.1983**
(21) Numéro de dépôt: 83400879.9
(22) Date de dépôt: 03.05.1983
(51) Int. Cl.: E04G 3/16, E04G 3/10

(54) **Nacelle mobile par rapport à une structure et procédé de déplacement d'une telle nacelle**

(30) Priorité: 11.05.1982 FR 8208742
(71) Demandeur: Gautier, Daniel, F-35320 Le Sel de Bretagne (FR)
(72) Inventeur: Gautier, Daniel, F-35320 Le Sel de Bretagne (FR)
(74) Mandataire: Barbin le Bourhis, Joel (FR)

(57) **Abrégé**

Nacelle pour travaux sur charpente ne nécessitant pas de structure au sol.

Selon l'invention, la nacelle comporte quatre câbles de suspension (31, 32, 33, 34) associés à des moteurs (21, 22, 23, 24) et des moyens de retenue supplémentaires tels que deux perches (41, 42) pour permettre la progression de la nacelle entre les entraits (11, 12, 13, 14).

Application à la peinture des charpentes métalliques.

## Description

L'invention concerne une nacelle mobile par rapport à une structure et notamment un système de déplacement horizontal dans deux directions perpendiculaires, transversale et longitudinale, d'une nacelle suspendue, pour nettoyage et/ou peinture d'une charpente, notamment métallique.

Pour nettoyer et/ou peindre une charpente, notamment une charpente métallique d'usine ou entrepôt, on utilise généralement un échafaudage roulant qui est déplacé au sol sur la totalité de la surface du bâtiment, afin de permettre le traitement de toutes les parties de la charpente. Un tel système rend impératif de libérer complètement la surface au sol du bâtiment sur laquelle se déplace l'échafaudage, notamment pour les bâtiments en service, ce qui nécessite de la main-d'oeuvre, entraîne des pertes de temps, donc d'argent, tant pour le personnel traitant la charpente que pour le propriétaire du bâtiment, sans compter les inconvénients qui en découlent pour ce dernier.

On sait, par ailleurs, qu'il existe un matériel permettant la réfection et/ou le traitement des façades verticales des bâtiments de très grande hauteur. Ce matériel se compose essentiellement d'une nacelle suspendue par l'intermédiaire de câbles sur un rail supérieur, avec des moyens permettant son déplacement verticalement par le jeu des câbles, et horizontalement grâce au rail supérieur, dans le plan vertical de la façade à traiter.

Une charpente, et notamment une charpente métallique, se compose généralement de fermes reposant sur des piliers, la partie inférieure de chaque ferme étant constituée par un entrait ou panne disposé(e) horizontalement, les entraits ou pannes étant parallèles et à distance n l'un(e) de l'autre dans la direction d'alignement des fermes, ou direction transversale x de la charpente.

Afin d'éviter les inconvénients entraînés par l'utilisation d'un échafaudage pour le nettoyage et/ou la peinture de charpentes, notamment métalliques, l'invention se propose d'utiliser une nacelle suspendue, avec système de déplacement horizontal simple et fiable dans deux directions perpendiculaires, l'une transversale.x confondue avec la direction d'alignement des fermes, l'autre longitudinale y confondue avec la direction dans laquelle est placé(e) chaque entrait ou panne.

Comme il est connu, la nacelle se compose essentiellement d'une plateforme rectangulaire avec garde-corps et grillage de protection périphérique.

Plus précisément l'invention concerne une nacelle mobile par rapport à une structure comprenant des entraits ou analogues sensiblement parallèles, par exemple une charpente, caractérisée en ce que ladite nacelle comporte quatre câbles de longueur variable munis à leurs extrémités de moyens d'accrochage auxdits entraits et reliés en quatre points de la plateforme définissant un quadrilatère et des moyens de retenue supplémentaires, de longueur donnée, susceptibles d'être fixés de façon amovible entre ladite nacelle et un point choisi de ladite structure.

Les moyens de retenue supplémentaires précités seront de préférence constitués par deux perches rigides, chaque extrémité de perche étant pourvue de moyens d'accrochage. Ainsi les perches pourront être aisément accrochées à des entraits voisins, tandis qu'elles seront fixées à leurs extrémités inférieures à des points d'ancrage prévus sur la nacelle. Par ailleurs, chaque câble est de préférence terminé par une partie rigide définissant le crochet par lequel il peut être fixé aux entraits et cette partie rigide est prévue suffisamment longue pour qu'elle puisse facilement être saisie de la nacelle et accrochée ou décrochée aux entraits.

Dans ces conditions, l'invention concerne aussi un procédé de déplacement d'une nacelle entre des parties sensiblement parallèles d'une charpente ou entraits, ladite nacelle étant accrochée, entre deux déplacements, en quatre points par un ensemble de quatre câbles de longueurs ajustables à deux entraits, un entrait avant et un entrait arrière par rapport au sens de déplacement choisi supportant respectivement deux câbles avants et deux câbles arrières, caractérisé en ce qu'une phase élémentaire de déplacement consiste
- à fixer des moyens de retenue supplémentaires entre un bord avant de ladite nacelle en considérant le sens de déplacement choisi, et un troisième entrait situé en avant
- à relâcher les quatre câbles portant ladite nacelle de façon à la faire descendre en avançant dans ledit sens de déplacement choisi d'une première distance
- à décrocher les deux câbles avants et à les raccrocher audit troisième entrait
- à décrocher les moyens de retenue supplémentaires et à les installer entre un bord arrière de la nacelle et ledit entrait arrière
- à décrocher lesdits câbles arrières dudit entrait arrière pour les raccrocher à un quatrième entrait situé en avant dudit entrait arrière
- et à réenrouler les câbles portant ladite nacelle de façon à la faire remonter en avançant dans ledit sens de déplacement choisi d'une seconde distance.

La commande des quatre câbles de suspension permettant le déplacement vertical de la nacelle est assurée par quatre moteurs électriques dont le câble d'alimentation est supporté par des crochets mis en place sur entrait ou panne à mesure que la nacelle progresse dans un sens ou dans l'autre. Les quatre moteurs sont fixés sur la plateforme de telle sorte que, dans la direction x d'écartement des entraits ou pannes, les câbles, au niveau de cette plateforme, soient distants de p comme il a été dit précédemment. On a également dit qu'au moment de la première manoeuvre, la nacelle est suspendue à distance m des entraits ou pannes sur deux entraits transversalement distants de a.n et que, au cours des deux manoeuvres, les câbles doivent pouvoir être décrochés aisément depuis la nacelle.

Le système conforme à l'invention est encore caractérisé en ce que la distance m est choisie égale à la grandeur moyenne d'un homme, la distance p entre câbles de suspension au niveau de la plateforme étant comprise entre (a-1).n et a.n.

On conçoit de plus que, au cours des manoeuvres de déplacement, les perches rigides sont utilisées pour entraîner le déplacement de la nacelle par rotation autour de leur point d'ancrage sur les entraits ou pannes. Autrement dit, pour que la nacelle soit déplacée, il est nécessaire de disposer de points d'ancrage sur la plateforme. Par ailleurs, la plateforme doit être stable quelle que soit la position des personnes qui travaillent sur sa surface.

Le système conforme à l'invention est encore remarquable en ce que lessorties des quatre câbles de suspension de la nacelle sont situées aux quatre coins de la plateforme qui comporte, au niveau de ces sorties, des dispositifs d'ancrage pour les perches.

Dans les conditions qui ont été définies, et ainsi qu'on l'a précédemment précisé, les perches ont une longueur utile plus élevée que la longueur des câbles de suspension lorsque la nacelle se trouve à distance m des entraits ou pannes, et on a précisé que les manoeuvres de déplacement se font sous contrôle des câbles de suspension.

Le système conforme à l'invention est également remarquable en ce que, au cours de la première manoeuvre de déplacement sur une distance n/2, les deux perches rigides sont ancrées sur les dispositifs d'ancrage de plateforme au niveau des sorties des deux câbles de suspension situées sur la partie considérée comme l'avant de plateforme dans le sens du déplacement souhaité, et entraînent, par détente contrôlée des câbles de suspension, un mouvement latéral de la nacelle doublé d'un mouvement descendant jusqu'à ce que les câbles de suspension de l'arrière dela plate- forme atteignent une longueur égale à celle des perches, ces dernières, au cours de la seconde manoeuvre de déplacement sur une même distance n/2, étant ancrées sur les dispositifs d'ancrage de plateforme au niveau des sorties des deux câbles de suspension situées sur la partie arrière de plateforme, et entraînant, par mise sous tension contrôlée des câbles de suspension, un mouvement latéral de la nacelle doublé d'un mouvement ascendant jusqu'à ce que les câbles de suspension atteignent une longueur telle que la nacelle se trouve à distance m des entraits ou pannes.

La suite de la description se réfère aux dessins annexés qui représentent :
- figure 1 : une vue schématique en perspective de la plateforme suspendue aux entraits ou pannes d'une charpente lorsqu'a été effectuée la première opération dela première manoeuvre de déplacement;
- figure 2a et 2b ': une illustration des deux manoeuvres de déplacement;
- figure 3 : une vue schématique de la plateforme, la nacelle ayant été déplacée sur une distance n.

La nacelle 2 a été représentée figure 1 sous la forme d'une plateforme, ses composants - tels que garde-corps, grillage de protection - étant des composants connus qui ne font donc pas partie de l'invention. Aux quatre coins de la plate-forme, sont fixés quatre moteurs électriques 21, 22, 23, 24 d'entraînement de quatre câbles de suspension 31, 32, 33 et 34. Chaque câble s'enroule sur un mandrin couplé à l'axe du moteur correspondant. La nacelle est suspendue sous une charpente, notamment métallique, composée de fermes reposant sur des piliers, la partie inférieure de chaque ferme étant constituée par un entrait ou panne disposé(e) horizontalement, les entraits ou pannes étant parallèles et à distance n l'un(e) de l'autre dans la direction d'alignement des fermes, ou direction transversale x de la charpente. On a représenté sur la figure cinq entraits ou pannes 11, 12, 13, 14, 15.

Les extrémités libres des câbles de suspension sont accrochées en quatre points de la charpente sur deux entraits transversalement distants de a.n "a étant un entier bien entendu). Dans l'exemple représenté, les entraits d'ancrage sont distants de 2.n; il sd'agit des entraits 12 et 14, cette disposition permettant à la personne travaillant dans la nacelle de nettoyer et/ou peindre commodément l'entrait 13 et les autres composants de la ferme dont il constitue la partie inférieure, compte-tenu des dimensions normalisées de charpente qui seront précisées plus loin et de la dimension de la plateforme dans la direction x qui est choisie entre n et 2n dans ce cas.

L'extrémité des câbles de suspension 31, 32, 33 et 34 est constituée par une partie rigide terminée par un crochet, respectivement 311, 321, 331 et 341, dont la fonction sera précisée dans ce qui suit, de même que la longueur r. Comme le sens de déplacement ultérieurement choisi est x' (voir figure 1) l'entrait 12 est appelé entrait avant et l'entrait 14 est appelé entrait arrière. Les câbles 31 et 32 sont les câbles avants et les câbles 33 et 34 sont les câbles arrières.

La nacelle étant initialement au sol et reposant sur quatre roues (non représentées), on utilise tout équipement approprié pour ancrer sur les entraits 12 et 14, aux points 121, 122 et 141, 142, les crochets des parties rigides des quatre câbles de suspension. La nacelle est ensuite hissée par le mouvement des câbles de suspension entraînés par les moteurs électriques, jusqu'à ce que la plateforme se trouve à la distance des entraits ou pannes qui convient pour le travail qui doit être effectue.

On supposera que les travaux sont terminés au niveau de l'entrait 13 et que l'on souhaite effectuer les travaux au niveau de l'entrait 12, ce qui nécessite le déplacement de la nacelle dans la direction x, sur une distance n, vers la gauche sur le dessin, étant bien entendu - comme on le verra par la suite - que la nacelle peut être déplacée tant dans la direction x que dans la direction y. On dispose à cette fin des moyens de retenue supplémentaires, ici sous la forme de deux perches rigides 41 et 42 qui se trouvent à demeure sur la plateforme. Comme représenté figure 1, la plateforme étant amenée à distance m des entraits (si elle ne l'est déjà), ces perches sont ancrées, d'une part, sur des dispositifs d'ancrage de la plateforme au niveau des sorties des câbles 31 et 32, d'autre part, aux points 111 et 112 de l'entrait 11 ou troisième entrait, soit à distance n des points 121 et 122 d'ancrage des câbles précités.

On se reportera maintenant figure 2a pour expliquer la première manoeuvre destinée à faire avancer la nacelle d'une distance n/2. Comme il vient d'être dit, au début de la première manoeuvre, la nacelle est dans la position représentée en traits pleins, à distance m des entraits 111 à 141, suspendue par ses câbles de suspension sur les entraits 12 et 14. L'ensemble est représenté en vue latérale de sorte que seuls sont visibles les câbles 31 et 34 et les points d'ancrage 121 et 141. Les perches rigides (seule, la perche 41 est visible) ont été ancrées tel que représenté figure 1.

La figure 2a permet de déterminer la longueur utile des perches 41 et 42. Dans le cas représenté, cette longueur 1 sera égale à , ce qui donne, dans le cas plus général d'une distance a.n entre entraits d'ancrage, une valeur 1 égale à . Cette longueur n'est pas critique car la distance m peut varier dans certaines limites sans inconvénient majeur pour le travail à effectuer.

La nacelle se trouvant donc dans la position représentée en traits pleins figure 2a, on commande un mouvement de détente des quatre câbles de suspension de telle sorte que cette nacelle, guidée dans son mouvement descendant par les perches tournant autour de leurs points d'ancrage 111 et 112 (figure 1), est amenée dans la position représentée en lignes pointillées sur la figure 2a. Dans cette position, la nacelle est en équilibre, la longueur atteinte par les câbles de suspension arrière (33 et 34) est égale à celle des perches, la manoeuvre ayant amené un déplacement de la nacelle sur une distance égale à n/2.

Dans le cas représenté, la dimension de la plateforme dans la direction x est légèrement plus faible que 2n, distance entre entraits d'ancrage des câbles de suspension; on remarquera que, par suite, la longueur des câbles de suspension avant, à la fin de la première manoeuvre, est plus faible que celle des câbles de suspension arrière. Pour que la plateforme reste dans un plan horizontal au cours de la première manoeuvre, il est donc nécessaire de contrôler le mouvement de détente des câbles de telle sorte que les câbles avant se déroulent moins vite que les câbles arrière; les rapports de vitesse de déroulement seront aisément déduits à partir de la longueur 1' des câbles de suspension avant à la fin de la manoeuvre, cette longueur 1' étant calculée d'après la formulel'²= 1² + n^{2 -} 2 (nq), avec q = (3n - p)/2 dans le cas considéré et (an + n - p)/2 dans le cas plus général d'une distance an entre entraits d'ancrage des câbles de suspension. On notera que 1' = 1 = longueur des perches lorsque la dimension p de la plateforme est égale à la distance a.n entre entraits d'ancrage, et que q est la dimension définie par la hauteur du triangle formé par une perche, le câble de suspension avant correspondant et leurs points d'ancrage sur entraits, sur la partie avant de la base de longueur n de de triangle.

Lorsque la nacelle a été amenée dans la position représentée en pointillé figure 2a, elle se trouve suspendue en position d'équilibre par les perches ancrées sur sa partie avant et par les câbles de suspension arrière; il est donc possible de décrocher les câbles de suspension avant de leur point d'ancrage sur l'entrait 12 pour les accrocher au niveau des points d'ancrage des deux perches sur l'entrait 11, en les détendant légèrement dans le cas d'une plateforme de dimension p inférieure à 2n (ou a.n), dans les proportions représentées. Les perches peuvent alors être décrochées, la nacelle se retrouvant suspendue en position basse par ses quatre câbles de.suspension, puis accrochées de manière à "doubler" les câbles de suspension arrière, la nacelle étant toujours suspendue en position basse, mais les câbles de suspension arrière pouvant alors être décrochés pour être raccrochés sur l'entrait 13 ou quatrième entrait (seul, le point d'ancrage 131 est visible sur les figures 2a et 2b). La nacelle se trouve alors dans la position et dans les conditions représentées en traits pleins figure 2b.

On a dit précédemment que l'extrémité des câbles de suspension est constituée par une partie rigide (311, 321, 331 et 341 sur la figure 1) permettant le décrochement aisé des câbles, depuis la nacelle, au cours des deux manoeuvres de déplacement. La longueur r de cette partie rigide sera, en principe, déterminée empiriquement, et sa longueur r sera précisée ultérieurement avec les autres dimensions de l'ensemble réalisé qui sera défini à titre d'exemple.

La nacelle se trouvant dans la position représentée en traits pleins figure 2b, on commande un mouvement de tension des quatre câbles de suspension de telle sorte que cette nacelle, guidée dans son mouvement ascendant par les perches tournant autour de leurs points d'ancrage 141 et 142 (figure 1), est amenée dans la position représentée en lignes pointillées sur la figure 2b. Dans cette position, la nacelle est en équilibre à distance m des entraits ou pannes, la manoeuvre ayant entraîne son déplacement sur une distance égale à n/2. Les perches peuvent alors être décrochées, et la nacelle se retrouve dans la position et dans les conditions représentées figure 3, ce qui correspond à un déplacement de n depuis sa position initiale. Il est alors possible de traiter l'en- trait 121 et les composants de la ferme dont cet entrait constitue la partie inférieure.

On vient de décrire les opérations effectuées au cours des deux manoeuvres de déplacement de la nacelle dans la direction x et dans le sens x', soit vers la gauche figure 1. Il est clair que la même suite d'opérations permettra de déplacer la nacelle dans l'autre sens pour cette même direction x, sauf que la partie avant de la nacelle est alors celle où se situent les sorties des câbles de suspension 33 et 34. Il est également clair que le système conforme à l'invention permet de déplacer la nacelle dans la direction y; mais, dans ce cas, les extrémités supérieures des perches sont accrochées sur les entraits d'ancrage (12 et 14) des câbles de suspension, à distance n des points d'ancrage des câbles de la partie avant, lors de la première manoeuvre.

On notera, par ailleurs, que si la partie inférieure des entraits est profilée de manière à pouvoir constituer un rail de roulement, le déplacement de la nacelle dans la direction y peut se faire par l'intermédiaire de roues motrices placées dans les entraits, le système de déplacement conforme à l'invention étant alors utilisé uniquement pour le déplacement dans la direction x.

On notera enfin que, si la charpente comporte des pannes situées dans un plan incliné, et non plus horizontal, le système conforme à l'invention peut encore être utilisé; mais il est alors un peu plus complexe en ce sens qu'il nécessite d'utiliser quatre perches de deux longueurs différentes pour permettre le déplacement de la nacelle, et un contrôle plus élaboré des mouvements de câbles de suspension.

Une nacelle réalisée conformément à l'invention comporte une plateforme dont la longueur est de 5m dans la direction y et dont la largeur est de 2,40m dans la direction x. Au début de la première manoeuvre de déplacement, la nacelle se trouve ou est amenée à environ 1,80 m (distance m) des entraits ou pannes, et, pour une distance normalisée de 1,50m entre ces entraits ou pannes, on donne aux perches rigides une longueur de l'ordre de 2,60m. Les extrémités des perches sont constituées par des crochets dont les dimensions sont adaptées aux dimensions normalisées des entraits ou pannes, et les extrémités des câbles de suspension sont en fait constituées par des tiges indépendantes, ces tiges se terminant, à chaque extrémité, par un crochet, et les câbles étant pourvus d'un dispositif d'ancrage dans les crochets des extrémités inférieures des tiges. Compte-tenu des dimensions qui viennent d'être énoncées, une longueur r des tiges de 1m permet un décrochage aisé des câbles de suspension, depuis la nacelle, au cours des deux manoeuvres de déplacement.

La placeforme comporte un garde-corps de 1,10m de hauteur et a'un double garde-corps extérieur avec grillage de protection; elle est équipée de quatre moteurs électriques de force 500 kg, avec freins à double commande pour le cas où surviendrait une panne d'électricité. La démultiplication des moteurs est assez importante pour que les manoeuvrer de montée et descente de la nacelle puissent s'effectuer en contrôlant son horizontalité "au jugé". Un système de sécurité utilisant deux contacteurs au mercure perpendiculaires entre eux peut être prévu pour couper automatiquement l'alimentation des moteurs dès que la nacelle s'incline au delà d'un certain angle et obliger l'opérateur à une correction d'inclinaison.

Il est bien entendu que la description qui précède a été faite à titre d'exemple non limitatif et que certaines variantes peuvent être envisagées tant en ce qui concerne les caractéristiques dimensionnelles du système que ses applications.

## Revendications

1. Nacelle mobile par rapport à une structure comprenant des entraits (11, 12, 13, 14) ou analogues sensiblement parallèles, par exemple une charpente, caractérisé en ce que ladite nacelle (2) comporte quatre câbles de longueur variable (31, 32, 33, 34) munis à leurs extrémités de moyens d'accrochage auxdits entraits et reliés en quatre points de la plateforme définissant un quadrilatère et des moyens de retenue supplémentaires (41, 42), de longueur donnée, susceptible d'être fixés de façon amovible entre ladite nacelle et un point choisi de ladite structure.

2. Nacelle selon là revendication 1, caractérisée en ce que chaque câble de longueur variable est terminé par une partie rigide formant crochet (311, 321, 331, 341), la longueur de la partie rigide étant suffisante pour qu'elle puisse être saisie depuis ladite nacelle.

3. Nacelle selon la revendication 1 ou 2, caractérisée en ce que les moyens de retenue supplémentaires sont constitués par deux perches (41, 42), chaque extrémité de perche étant pourvue d'un moyen d'accrochage et en ce que des points d'ancrage de ces perches sont prévues sur la nacelle, par exemple au voisinage des quatre points précités.

4. Nacelle selon l'une des revendications 1 à 3, caractérisée en ce qu'elle comporte un ou plusieurs moteurs électriques (21, 22, 23,24) pour ajuster la longueur utile des quatre câbles de longueur variable précités.

5. Nacelle selon la revendication 4, caractérisée en ce que chaque câble (31, 32, 33, 34) est associé à un moteur électrique (21, 22, 23, 24) et s'enroule autour d'un mandrin couplé à l'axe du moteur.

6. Nacelle selon l'une des revendications précédentes, caractérisé en ce que la direction de déplacement (x) étant perpendiculaire auxdits entraits, lesquels sont espacés d'une distance n, ladite nacelle est normalement suspendue à deux entraits (12, 14) distants de a.n (a étant un entier) à une distance m des entraits avec un écartement p entre les ancrages des câbles dans la direction du déplacement, tel que p ≦ a.n, et en ce que les moyens de retenue supplémentaires (41, 42) ont sensiblement une longueur utile 1 telle que
et sont ancrés sur l'entrait le plus proche (11) dans le sens du déplacement souhaité (x') successivement à l'avant et à l'arrière par rapport au sens de déplacement pour guider par rotatior. deux déplacements successifs de la nacelle de sensiblement n/2 chacun, en abaissant puis en remontant la nacelle.

7. Système selon la revendication 6, caractérisé en ce que la distance m est de l'ordre de grandeur de celle d'un homme et en ce que ladite distance _{E} entre les ancrages des câbles est sensiblement comprise entre (a-1)n et a.n.

8. Procédé de déplacement d'une nacelle entre des parties sensiblement parallèles d'une charpente ou entraits (11, 12, 13, 14), ladite nacelle étant accrochée, entre deux déplacements, en quatre points par un ensemble de quatre câbles de longueurs ajustables (31, 32, 33, 34) à deux entraits, un entrait avant (12) et un entrait arrière (14) par rapport au sens de déplacement choisi (x') supportant respectivement deux câbles avants (31, 32) et deux câbles arrières (33, 34), caractérisé en ce qu'une phase élémentaire de déplacement consiste
- à fixer des moyens de retenue supplémentaires (41, 42) entre un bord avant de ladite nacelle en considérant le sens de déplacement choisi; et un troisième entrait (11) situé en avant
- à relâcher les quatre câbles portant ladite nacelle de façon à la faire descendre en avançant dans ledit-sens de déplacement choisi d'une première distance
- à décrocher les deux câbles avants (31, 32) et à les raccrocher audit troisième entrait (11)
- à décrocher les moyens de retenue supplémentaires (41, 42) et à les installer entre un bord arrière de la nacelle et ledit entrait arrière (14)
- à décrocher lesdits câbles arrières (33, 34) dudit entrait arrière pour les raccrocher à un quatrième entrait (13) situé en avant dudit entrait arrière
- et à réenrouler les câbles portant ladite nacelle (2) de façon à la faire remonter en avançant dans ledit sens de déplacement choisi (x') d'une seconde distance.
